# EUROPÄISCHE PATENTSCHRIFT

(11) **EP 3 580 392 B1**
(45) Veröffentlichungstag und Bekanntmachung des Hinweises auf die Patenterteilung: **31.03.2021**
(21) Anmeldenummer: 18709465.1
(22) Anmeldetag: 08.02.2018
(51) Int. Cl.: E01B 31/17, B24B 19/00, B24B 23/00, B24B 23/08, B24B 27/00, B24B 23/02

(54) **SCHLEIFMASCHINE ZUM SCHLEIFEN VON SCHIENEN EINES GLEISES**
GRINDING MACHINE FOR GRINDING RAILS OF A TRACK
MEULEUSE DESTINÉE AU MEULAGE DES RAILS D'UNE VOIE

(30) Priorität: 09.02.2017 DE 202017000696 U
(43) Veröffentlichungstag der Anmeldung: 18.12.2019
(73) Patentinhaber: Robel Bahnbaumaschinen GmbH, 83395 Freilassing (DE)
(72) Erfinder: WIDLROITHER, Otto, 83395 Freilassing (DE)
(74) Vertreter: Rau, Schneck & Hübner Patentanwälte Rechtsanwälte PartGmbB
(86) Internationale Anmeldenummer: PCT/EP2018/000050
(87) Internationale Veröffentlichungsnummer: WO 2018/145809

(56) Entgegenhaltungen:
- EP-A1- 1 178 154
- WO-A1-2017/017432
- CN-B- 104 195 905
- DE-B- 1 023 360
- DE-U1-202010 007 264
- DE-U1-202016 005 841
- JP-U- 3 199 414

## Beschreibung

### Gebiet der Technik

Die Erfindung betrifft eine manuell auf einem Gleis verschiebbare Schleifmaschine zum Schleifen von Schienen eines Gleises, mit einem über Führungsrollen auf den Schienen abrollbaren Tragrahmen, auf dem ein Energiemodul und ein Arbeitsmodul angeordnet sind, wobei das Arbeitsmodul eine verschwenkbare Schleifeinheit umfasst und wobei die Schleifeinheit einen Elektromotor und ein mit diesem angetriebenes Schleifwerkzeug umfasst.

### Stand der Technik

Verschiedene Schienenschleifmaschinen sind dafür vorgesehen, Unebenheiten an der Schiene zu beseitigen wie sie beispielsweise durch Schweißwulste an Schienenstößen, Auftragsschweißungen, Radlenkern und Gratbildungen an Schienenköpfen gegeben sind. Derartige Schleifmaschinen sind bereits mehrfach aus der DE 20 2016 005841 U1, der DE 20 2010 007 264 U1, der DE 202 10 014 U1, der DE 1 023 360 und der DE 202 10 021 U1 bekannt.

### Zusammenfassung der Erfindung

Der Erfindung liegt die Aufgabe zugrunde, für eine Schleifmaschine der eingangs genannten Art eine Verbesserung gegenüber dem Stand der Technik anzugeben.

Erfindungsgemäß wird diese Aufgabe gelöst durch eine Schleifmaschine gemäß Anspruch 1.

Vorteilhafte Weiterbildungen der Erfindung ergeben sich aus den abhängigen Ansprüchen.

Die Erfindung sieht vor, dass die Schleifeinheit um eine in Gleislängsrichtung verlaufende Längsachse verschwenkbar in einem Motorrahmen gelagert ist und dass der Motorrahmen gegenüber dem Tragrahmen verstellbar angeordnet ist. Durch diese kompakte Bauweise und die flexible Verstellbarkeit der beweglich gelagerten Elemente kann beinahe jede Stelle des Schienenprofils mit einer hohen Genauigkeit und Effizienz bearbeitet werden.

In einer vorteilhaften Ausprägung der Erfindung ist vorgesehen, dass die Schleifeinheit gegenüber dem Motorrahmen zumindest um 180° verschwenkbar ist. Dadurch können mit einer Schleifeinheit beide Seiten des Schienenprofils in vorteilhafter Weise in mehreren Arbeitspositionen bearbeitet werden.

In einer weiteren vorteilhaften Ausbildung ist der Elektromotor gekapselt ausgeführt. Dadurch ist der Elektromotor vor dem im Arbeitseinsatz entstehenden Schleifstaub geschützt.

Eine weitere Verbesserung der erfindungsgemäßen Vorrichtung sieht vor, dass die Schleifmaschine einen Wärmetauscher und eine Pumpe umfasst und dass der Elektromotor mit einer Flüssigkeitskühlung ausgeführt ist. Durch die Flüssigkeitskühlung kann technisch einfach und geräuscharm gleichmäßig eine große Wärmemenge abgeführt und eine gleichbleibende Leistung des Elektromotors gewährleistet werden.

In einer alternativen Ausführungsform ist es sinnvoll, wenn die Schleifmaschine einen Kompressor umfasst und wenn der Elektromotor mit einer Druckluftkühlung ausgeführt ist. Dadurch kann der Elektromotor in kompakter Bauweise ausgeführt werden und das Kühlsystem ist nahezu wartungsfrei. Dabei besteht auch die Möglichkeit, den Elektromotor vor Ort an einen externen Baustellenkompressor anzuschließen, um so das Gewicht der Schleifmaschine noch weiter zu reduzieren.

Eine einfache Ausprägung der Erfindung sieht vor, dass der Elektromotor über Schleifkontakte mit dem Energiemodul verbunden ist. Die Schleifkontakte gewährleisten eine flexible Energieübertragung auf den Elektromotor.

Eine weitere vorteilhafte Ausbildung der Erfindung ist dadurch gegeben, dass der Elektromotor über ein flexibles Kabel und eine Steckverbindung mit dem Energiemodul verbunden ist. Diese flexible Verbindung gewährleistet eine großzügige Bewegungsfreiheit des Elektromotors im Arbeitseinsatz. Über die Steckverbindung kann das Energiemodul zum Transport problemlos vom Elektromotor abgekoppelt werden.

Eine weitere Verbesserung der Erfindung sieht vor, dass der Motorrahmen in einem Zwischenrahmen höhenverstellbar gelagert ist und dass der Zwischenrahmen gegenüber dem Tragrahmen in Querrichtung verstellbar ist. Dadurch sind eine noch größere Bewegungsfreiheit der Schleifeinheit und ein daraus resultierender flexiblerer Arbeitseinsatz gewährleistet um die Schiene präzise zu bearbeiten.

In einer weiterführenden Ausprägung der Erfindung ist vorgesehen, dass der Motorrahmen zur Winkelfreistellung des Schleifwerkzeugs gegenüber dem Zwischenrahmen um eine Hochachse verschwenkbar angeordnet ist. Dadurch wird das Schleifwerkzeug in einem vorgegebenen Winkel auf die Schienenoberfläche aufgesetzt und die Schiene präzise bearbeitet.

In einer vorteilhaften Weiterbildung ist der Zwischenrahmen mittels manuell lösbarer Rollenelemente am Tragrahmen gelagert. Dadurch wird der Zwischenrahmen gegenüber dem Tragrahmen nahezu reibungsfrei verschoben und für einen erleichterten Transport kann der Zwischenrahmen samt Schleifeinheit vom Tragrahmen einfach demontiert werden.

In einer weiteren vorteilhaften Ausbildung der Erfindung ist als Energiemodul eine Verbrennungsmotor/Generator-Einheit angeordnet. Dadurch wird ein durchgängiger Arbeitseinsatz unabhängig von einer Stromquelle gewährleistet.

In einer vorteilhaften Weiterbildung umfasst das Energiemodul einen elektrischen Energiespeicher. Hierzu wird elektrische Energie für einen längeren Arbeitseinsatz der Schleifmaschine zwischengespeichert. Bei ausreichender Dimensionierung des Akkumulators kann eine versorgende Verbrennungsmotor/Generator-Einheit zwischenzeitlich abgeschaltet werden (z.B. in Tunnel) oder gänzlich entfallen.

Eine einfache Ausprägung der Erfindung sieht vor, dass der Tragrahmen geteilt ausgeführt ist mit einer einstellbaren Distanz zwischen den der einen Schienen zugeordneten Führungsrollen und den der anderen Schiene zugeordneten Führungsrollen. Dadurch ist es möglich, die Schleifmaschine an eine beliebige Spurweite des Gleises anzupassen.

In einer weiterführenden Ausprägung der Erfindung ist vorgesehen, dass das Energiemodul mit dem Tragrahmen mittels manuell lösbarer Befestigungselemente verbunden ist. Der Transport des Energiemoduls getrennt vom Tragrahmen wird dadurch erheblich erleichtert.

Im Wesentlichen kombiniert die Erfindung mehrere bisher notwendige Einzelmaschinen in sich. (Schienenkopfschleifmaschine, Schienenstegschleifmaschine, Weichenschleif- und Entgratungsmaschine)

### Kurze Beschreibung der Zeichnungen

Die Erfindung wird nachfolgend in beispielhafter Weise unter Bezugnahme auf die beigefügten Figuren erläutert. Es zeigen in schematischer Darstellung:

- Fig. 1: Seitenansicht Schleifmaschine
- Fig. 2: Draufsicht Detail Winkelfreistellung
- Fig. 3: Detailansicht Motorrahmen mit Schleifeinheit
- Fig. 4-7: Arbeitspositionen Schleifeinheit

### Beschreibung der Ausführungsformen

Die in Fig. 1 dargestellte Schleifmaschine 1 ist eine manuell geführte Maschine zum Bearbeiten von Schienen 2 eines Gleises 3. Diese umfasst einen über Führungsrollen 4 auf den Schienen 2 abrollbaren Tragrahmen 5, auf dem endseitig jeweils ein Energiemodul 6 und ein Arbeitsmodul 7 angeordnet sind. Das Arbeitsmodul 7 umfasst einen Zwischenrahmen 8, einen Motorrahmen 9 und eine Schleifeinheit 10. Das Energiemodul 6 ist über Schnellverschlüsse 11 mechanisch lösbar auf dem Tragrahmen 5 angeordnet. Für eine Spurweitenregulierung ist der Tragrahmen 5 geteilt ausgeführt. Über einen Handgriff 12 ist die Schleifmaschine 1 in einer Gleislängsrichtung 13 händisch verschiebbar.

Der auf dem Tragrahmen 5 über Rollenelemente 14 abgestützte Zwischenrahmen 8, und somit der Motorrahmen 9 samt Schleifeinheit 10, ist über einen Hebel 15 in einer Gleisquerrichtung 16 verschiebbar angeordnet. Der Hebel 15 ist über ein Gestänge 17 mit dem Zwischenrahmen 8 verbunden. Über eine Arretiervorrichtung 18 lässt sich der Zwischenrahmen 8 am Tragrahmen 5 manuell fixieren.

Über ein erstes Handrad 19 lässt sich der im Zwischenrahmen 8 gelagerte Motorrahmen 9 samt Schleifeinheit 10 in einer vertikalen Richtung 20 verstellen. Ein zweites Handrad 21 sorgt über einen Riementrieb 22 für eine Drehbewegung der auf einer Längsachse 23 im Motorrahmen 9 gelagerten Schleifeinheit 10.

In einer nicht dargestellten Variante könnte die Drehbewegung anstatt des Riementriebs 22 von einem Schneckengetriebe übertragen werden.

Fig. 2 zeigt eine Draufsicht der Schleifeinheit 10 samt Winkelfreistellungsvorrichtung 24. Hierzu ist der Motorrahmen 9 samt Schleifeinheit 10 um einen Freistellwinkel α schwenkbar auf einer vertikalen Achse 25 im Zwischenrahmen 8 gelagert. Über zwei Handgriffe 26 wird der erforderliche Schwenkbereich und somit die Schleifeinheit 10 gegenüber der Schiene 2 eingestellt und über Klemmhebel 27 arretiert.

Fig. 3 zeigt eine Detailansicht des Motorrahmens 9 samt Schleifeinheit 10. Die Schleifeinheit 10 umfasst einen Elektromotor 28 und ein Schleifwerkzeug 29. Das Schleifwerkzeug 29 ist als Tellerschleifscheibe dargestellt und wird je nach Anwendungsfall durch andere Schleifwerkzeuge ausgetauscht. (Topfschleifscheibe)

Das Schleifwerkzeug 29 ist dabei direkt an einer Läuferwelle des Elektromotors 28 angeschlossen, wodurch eine besonders kompakte Bauweise der Schleifeinheit 10 gegeben ist. Auf diese Weise ist es möglich, die Schleifeinheit 10 um mindestens 180° um die Längsachse 23 zu verschwenken und damit die flexiblen Einsatzmöglichkeiten sicherzustellen. Die elektrische Verbindung zum Energiemodul 6 ist über Schleifkontakte oder ein flexibles Kabel gegeben.

Fig. 4-7 zeigen einen Auszug verschiedener Arbeitspositionen der Schleifeinheit 10. In Fig.4 befindet sich die Schleifeinheit 10 auf einer der Gleismitte 30 zugewandten Seite. Die Schleifeinheit 10 befindet sich in Ausgangsposition, ist horizontal ausgerichtet und bearbeitet eine Innenseite eines Schienenkopfes 31. In Fig. 5 wird eine Außenseite des Schienenkopfes 31 bearbeitet. Hierzu wird die Schleifeinheit 10 über das erste Handrad 19 angehoben, mit dem Hebel 15 verschoben und wieder abgesenkt. Fig. 6 zeigt die zum Bearbeiten eines inneren Schienensteges 32 über das zweite Handrad 21 um 90° gedrehte Schleifeinheit 10. In Fig. 7 wird der äußere Schienensteg 32 bearbeitet.

## Patentansprüche

1. Manuell auf einem Gleis (3) in Gleislängsrichtung (13) verschiebbare Schleifmaschine (1) zum Schleifen von Schienen (2) des Gleises (3), mit einem über Führungsrollen (4) auf den Schienen (2) abrollbaren Tragrahmen (5), auf dem ein Energiemodul (6) und ein Arbeitsmodul (7) angeordnet sind, wobei das Arbeitsmodul (7) eine verschwenkbare Schleifeinheit (10) umfasst, und wobei die Schleifeinheit (10) einen Elektromotor (28) und ein mit diesem angetriebenes Schleifwerkzeug (29) umfasst, **dadurch gekennzeichnet, dass** die Schleifeinheit (10) um eine in Gleislängsrichtung (13) verlaufende Längsachse (23) verschwenkbar in einem Motorrahmen (9) gelagert ist und dass der Motorrahmen (9) gegenüber dem Tragrahmen (5) verstellbar angeordnet ist.

2. Schleifmaschine (1) nach Anspruch 1, **dadurch gekennzeichnet, dass** die Schleifeinheit (10) gegenüber dem Motorrahmen (9) zumindest um 180° verschwenkbar ist.

3. Schleifmaschine (1) nach Anspruch 1 oder 2, **dadurch gekennzeichnet, dass** der Elektromotor (28) gekapselt ausgeführt ist.

4. Schleifmaschine (1) nach Anspruch 3, **dadurch gekennzeichnet, dass** die Schleifmaschine (1) einen Wärmetauscher und eine Pumpe umfasst und dass der Elektromotor (28) mit einer Flüssigkeitskühlung ausgeführt ist.

5. Schleifmaschine (1) nach Anspruch 3, **dadurch gekennzeichnet, dass** die Schleifmaschine (1) einen Kompressor umfasst und dass der Elektromotor (28) mit einer Druckluftkühlung ausgeführt ist.

6. Schleifmaschine (1) nach einem der Ansprüche 1 bis 5, **dadurch gekennzeichnet, dass** der Elektromotor (28) über Schleifkontakte mit dem Energiemodul (6) verbunden ist.

7. Schleifmaschine (1) nach einem der Ansprüche 1 bis 5, **dadurch gekennzeichnet, dass** der Elektromotor (28) über ein flexibles Kabel und eine Steckverbindung mit dem Energiemodul (6) verbunden ist.

8. Schleifmaschine (1) nach einem der Ansprüche 1 bis 7, **dadurch gekennzeichnet, dass** der Motorrahmen (9) in einem Zwischenrahmen (8) höhenverstellbar gelagert ist und dass der Zwischenrahmen (8) gegenüber dem Tragrahmen (5) in Querrichtung verstellbar ist.

9. Schleifmaschine (1) nach Anspruch 8, **dadurch gekennzeichnet, dass** der Motorrahmen (9) zur Winkelfreistellung des Schleifwerkzeugs (29) gegenüber dem Zwischenrahmen (8) um eine Hochachse verschwenkbar angeordnet ist.

10. Schleifmaschine (1) nach Anspruch 8 oder 9, **dadurch gekennzeichnet, dass** der Zwischenrahmen (8) mittels manuell lösbarer Rollenelemente (14) am Tragrahmen (5) gelagert ist.

11. Schleifmaschine (1) nach einem der Ansprüche 1 bis 10, **dadurch gekennzeichnet, dass** als Energiemodul (6) eine Verbrennungsmotor/Generator-Einheit angeordnet ist.

12. Schleifmaschine nach einem der Ansprüche 1 bis 11, **dadurch gekennzeichnet, dass** das Energiemodul (6) einen elektrischen Energiespeicher umfasst.

13. Schleifmaschine (1) nach einem der Ansprüche 1 bis 12, **dadurch gekennzeichnet, dass** der Tragrahmen (5) geteilt ausgeführt ist mit einer einstellbaren Distanz zwischen den der einen Schienen (2) zugeordneten Führungsrollen (4) und den der anderen Schiene (2) zugeordneten Führungsrollen (4).

14. Schleifmaschine (1) nach einem der Ansprüche 1 bis 13, **dadurch gekennzeichnet, dass** das Energiemodul (6) mit dem Tragrahmen (5) mittels manuell lösbarer Schnellverschlüsse (11) verbunden ist.

## Claims

1. A grinding machine (1), manually displaceable on a track (3) in a longitudinal direction (13) of the track, for grinding rails (2) of the track (3), including a support frame (5) which is designed for rolling on the rails (2) via guide rollers (4) and on which are arranged an energy module (6) and a work module (7), wherein the work module (7) comprises a pivotable grinding unit (10), and wherein the grinding unit (10) comprises an electric motor (28) and a grinding tool (29) powered by the same, **characterized in that** the grinding unit (10) is supported in a motor frame (9) for pivoting about a longitudinal axis (23) extending in the longitudinal direction (13) of the track, and that the motor frame (9) is arranged to be adjustable relative to the support frame (5).

2. A grinding machine (1) according to claim 1, **characterized in that** the grinding unit (10) is pivotable relative to the motor frame (9) by at least 180°.

3. A grinding machine (1) according to claim 1 or 2, **characterized in that** the electric motor (28) is designed encapsulated.

4. A grinding machine (1) according to claim 3, **characterized in that** the grinding machine (1) comprises a heat exchanger and a pump, and that the electric motor (28) is designed having a liquid cooling system.

5. A grinding machine (1) according to claim 3, **characterized in that** the grinding machine (1) comprises a compressor, and that the electric motor (28) is designed having a compressed air cooling.

6. A grinding machine (1) according to any one of claims 1 to 5, **characterized in that** the electric motor (28) is connected with the energy module (6) via sliding contacts.

7. A grinding machine (1) according to any one of claims 1 to 5, **characterized in that** the electric motor (28) is connected with the energy module (6) via a flexible cable and a plug connection.

8. A grinding machine (1) according to any one of claims 1 to 7, **characterized in that** the motor frame (9) is supported for vertical adjustment in an intermediate frame (8), and that the intermediate frame (8) is adjustable in a transverse direction relative to the support frame (5).

9. A grinding machine (1) according to claim 8, **characterized in that** that the motor frame (9) is arranged to be pivotable about a vertical axis relative to the intermediate frame (8) for free angular positioning of the grinding tool (29).

10. A grinding machine (1) according to claim 8 or 9, **characterized in that** the intermediate frame (8) is mounted on the support frame (5) by means of manually detachable roller elements (14).

11. A grinding machine (1) according to any one of claims 1 to 10, **characterized in that** a combustion engine/generator unit is arranged as an energy module (6).

12. A grinding machine (1) according to any one of claims 1 to 11, **characterized in that** the energy module (6) comprises an electric energy store.

13. A grinding machine (1) according to any one of claims 1 to 12, **characterized in that** the support frame (5) is split, with an adjustable distance between the guide rollers (4) associated with one rail (2) and the guide rollers (4) associated with the other rail (2).

14. A grinding machine (1) according to any one of claims 1 to 13, **characterized in that** the energy module (6) is connected with the support frame (5) by means of manually detachable quick-release fasteners (11).

## Revendications

1. Machine de meulage (1), manuellement déplaçable sur une voie (3) en direction longitudinale (13) de la voie, destinée à meuler des rails (2) de la voie (3), comprenant un cadre support (5) conçu à se dérouler sur les rails (2) par des rouleaux de guidage (4), sur lequel un module d'énergie (6) et un module de travail (7) sont agencés, dans laquelle le module de travail (7) comprend une unité de meulage (10) pivotable, et dans laquelle l'unité de meulage (10) comprend un moteur électrique (28) et un outil de meulage (29) entrainé par celui-ci, **caractérisé en ce que** l'unité de meulage (10) est montée dans un cadre de moteur (9) de manière pivotable autour d'un axe longitudinal (23) s'étendant en direction longitudinale (13) de la voie, et que le cade de moteur (9) est agencé de manière réglable par rapport au cadre support (5).

2. Machine de meulage (1) selon la revendication 1, **caractérisé en ce que** l'unité de meulage (10) est pivotable par rapport au cadre de moteur (9) d'au moins 180°.

3. Machine de meulage (1) selon la revendication 1 ou 2, **caractérisé en ce que** le moteur électrique (28) est conçu de manière encapsulée.

4. Machine de meulage (1) selon la revendication 3, **caractérisé en ce que** la machine de meulage (1) comprend un échangeur de chaleur et une pompe et que le moteur électrique (28) est conçu avec un refroidissement à liquide.

5. Machine de meulage (1) selon la revendication 3, **caractérisé en ce que** la machine de meulage (1) comprend un compresseur, et que le moteur électrique (28) est conçu avec un refroidissement à air comprimé.

6. Machine de meulage (1) selon l'une quelconque des revendications 1 à 5, **caractérisé en ce que** le moteur électrique (28) est connecté au module d'énergie (6) via des contacts glissants.

7. Machine de meulage (1) selon l'une quelconque des revendications 1 à 5, **caractérisé en ce que** le moteur électrique (28) est connecté au module d'énergie (6) via un câble flexible et une connexion enfichable.

8. Machine de meulage (1) selon l'une quelconque des revendications 1 à 7, **caractérisé en ce que** le cadre de moteur (9) est monté de manière réglable verticalement dans un cadre intermédiaire (8), et que le cadre intermédiaire (8) est réglable en direction transversale par rapport au cadre support (5).

9. Machine de meulage (1) selon la revendication 8, **caractérisé en ce que** le cadre de moteur (9) est agencé de manière pivotable autour d'un axe vertical par rapport au cadre intermédiaire (8) pour un positionnement angulaire libre de l'outil de meulage (29).

10. Machine de meulage (1) selon la revendication 8 ou 9, **caractérisé en ce que** le cadre intermédiaire (8) est monté sur le cadre support (5) par le biais d'éléments de rouleaux (14) manuellement détachables.

11. Machine de meulage (1) selon l'une quelconque des revendications 1 à 10, **caractérisé en ce qu'**un moteur à combustion/une unité générateur est agencée comme module d'énergie (6).

12. Machine de meulage (1) selon l'une quelconque des revendications 1 à 11, **caractérisé en ce que** le module d'énergie (6) comprend un réservoir d'énergie électrique.

13. Machine de meulage (1) selon l'une quelconque des revendications 1 à 12, **caractérisé en ce que** le cadre support (5) est conçu de manière divisée, contenant une distance réglable entre les rouleaux de guidage (4) associés à un rail (2) et les rouleaux de guidage (4) associés à l'autre rail (2).

14. Machine de meulage (1) selon l'une quelconque des revendications 1 à 13, **caractérisé en ce que** le module d'énergie (6) est relié au cadre support (5) par le biais de fermetures rapides (11) manuellement détachables.
